# EUROPÄISCHE PATENTSCHRIFT

(11) **EP 0 274 578 B1**
(45) Veröffentlichungstag und Bekanntmachung des Hinweises auf die Patenterteilung: **28.08.1991**
(21) Anmeldenummer: 87114737.7
(22) Anmeldetag: 09.10.1987
(51) Int. Cl.: H01R 13/50

(54) **Steckergehäuse**
Connector housing
Boîtier de connecteur

(30) Priorität: 30.12.1986 DE 8634824 U
(43) Veröffentlichungstag der Anmeldung: 20.07.1988
(73) Patentinhaber: STOCKO Metallwarenfabriken Henkels und Sohn GmbH & Co, 42327 Wuppertal (DE)
(72) Erfinder: Karacora, Sami, Dipl.-Ing., D-5600 Wuppertal 1 (DE)
(74) Vertreter: Stenger, Watzke & Ring Patentanwälte

(56) Entgegenhaltungen:
- DE-A- 2 816 524
- DE-B- 2 303 721
- FR-A- 2 139 634

## Beschreibung

Gegenstand der Erfindung ist ein Steckergehäuse aus Kunststoff für eine elektrische Kabelsteckverbindung mit einem Gehäusekörper mit durch Zwischenwände unterteilten Kammern zur Aufnahme von Kontaktfedern, an denen die Kabel kontaktiert werden, mit einem Verschlußdeckel zum Verschließen der Oberseite des Gehäusekörpers und Fixieren der Kabel, der mittels eines Filmscharniers mit dem Gehäusekörper einstückig und verschwenkbar verbunden ist, sowie mit Rasthaken an der Oberseite des Gehäusekörpers und mit dazu korrespondierenden Rastausnehmungen im Verschlußdeckel, in die die Rasthaken beim Schließen des Verschlußdeckels einrasten.

Ein derartiges einstückiges Kunststoff-Steckergehäuse für eine elektrische Kabelsteckverbindung ist bekannt. Es besteht in der Hauptsache aus einem Gehäusekörper mit einzelnen Kammern, die durch schmale Zwischenwände unterteilt sind. Diese Kammern dienen der Aufnahme von Kontaktfedern, an denen die Kabel für die elektrische Verbindung angeklemmt oder angecrimpt werden können, wobei diese Kontaktfedern beispielsweise Gabelfedern sein können. Das bekannte Steckergehäuse weist weiterhin einen Verschlußdeckel auf, der über ein Filmscharnier einstückig und darüber hinaus verschwenkbar mit dem Gehäusekörper verbunden ist. Dieser Verschlußdeckel dient zum einen zum Verschließen der Oberseite des Gehäusekörpers und zum anderen hauptsächlich zum Fixieren der aus dem Gehäusekörper herausgeführten Kabel. Um den Verschlußdeckel mit der Oberseite des Gehäusekörpers zu verbinden, sind Rasthaken und Rastausnehmungen an der Oberseite des Gehäusekörpers bzw. im Verschlußdeckel vorgesehen, wobei beim Verschließen des Verschlußdeckels die Rasthaken in den Rastausnehmungen einrasten und so die feste Verbindung zwischen dem Gehäusekörper und dem Verschlußdeckel herstellen, so daß die herausgeführten Kabel sicher im Steckergehäuse fixiert sind.

Bei diesem bekannten Steckergehäuse ist von Nachteil, daß die Verrastung zwischen dem Verschlußdeckel und dem Gehäusekörper sich unter ungünstigen Bedingungen wieder löst, so daß der Verschlußdeckel aufspringt und so seine Funktion nicht mehr erfüllt. In diesem Fall sind die im Gehäusekörper an die Kontaktfedern kontaktierten Kabel eventuellen Zugspannungen frei ausgesetzt, so daß sich die Kontaktierverbindung zwischen einem Kabel und einer dazu korrespondierenden Kontaktfeder lösen kann. Ein derartiges Lösen der Rastverbindung zwischen den Rasthaken im Gehäusekörper und den dazu korrespondierenden Rastausnehmungen im Verschlußdeckel kann dann erfolgen, wenn beispielsweise infolge der Flexibilität des Filmscharniers der Verschlußdeckel parallel zur Oberseite des Gehäusekörpers und senkrecht zu dem Filmscharnier bewegt wird, so daß die Rasthaken außer Eingriff mit den Rastausnehmungen gelangen.

Davon ausgehend liegt der Erfindung die **Aufgabe** zugrunde, bei dem bekannten Steckergehäuse die Verrastung zwischen dem Gehäusekörper und dem Verschlußdeckel zu verbessern, so daß ein unbeabsichtigtes Lösen der Rastverbindung unmöglich gemacht wird.

Als technische **Lösung** wird mit der Erfindung vorgeschlagen, daß die Rasthaken als Fortsätze der Zwischenwände mit entsprechender Dicke an diesen angeformt sind und eine vorstehende Nase sowie eine stirnseitige Abschrägung aufweisen, daß die Rastausnehmungen Schlitze im Verschlußdeckel sind und daß an der Unterseite des Verschlußdeckels wenigstens ein Vorsprung und an der Oberseite des Gehäusekörpers ein dazu korrespondierender Anschlag als Bewegungsbegrenzung für den eingerasteten Verschlußdeckel entlang der Oberseite des Gehäusekörpers senkrecht zum Filmscharnier angeformt ist.

Auf diese Weise wird eine sichere Verrastung zwischen dem Verschlußdeckel und dem Gehäusekörper geschaffen, so daß ein unbeabsichtigtes Lösen der Rastverbindung allenfalls mit Gewalt erfolgen kann. Insbesondere die Vorsprünge an der Unterseite des Verschlußdeckels und die Anschläge an der Oberseite des Gehäusekörpers bewirken eine Bewegungsbegrenzung für den eingerasteten Verschlußdeckel insbesondere im Hinblick auf die Flexibilität des Filmscharniers. Diese Vorsprünge und Anschläge verhindern, daß der Verschlußdeckel parallel zur Oberseite des Gehäusekörpers und senkrecht zum Filmscharnier verschoben werden kann, so daß unter Umständen die aus Rasthaken und Schlitzen bestehende Rasteinrichtung sich entriegeln könnte. Durch die Bewegungsbegrenzung wird ein derartiges Ausrasten von vorn herein verhindert, so daß eine jederzeit sichere Verrastung zwischen dem Verschlußdeckel und dem Gehäusekörper des Steckergehäuses gewährleistet ist. Darüber hinaus nimmt die Rasteinrichtung keinen zusätzlichen Platz in Anspruch und behindert vor allem nicht die Zugänglichkeit zu den Kammern im Gehäusekörper. Schließlich läßt sich der Verschlußvorgang sehr leicht und ohne großen zusätzlichen Aufwand insbesondere maschinell durchführen.

Eine sehr gleichmäßige und vor allem effektive Verrastung insbesondere bei langen Steckergehäusen mit vielen nebeneinander angeordneten Kammern wird dadurch erreicht, daß gemäß einem weiteren Merkmal der Erfindung auf jeder Zwischenwand jeweils ein Rasthaken mit entsprechenden Schlitzen im Verschlußdeckel angeformt ist.

Vorzugsweise weisen die Schlitze entsprechend der stirnseitigen Abschrägung der Rasthaken eine korrespondierende Abschrägung auf. Durch diese Abschrägung im Schlitz ergibt sich im Zusammenwirken mit der dazu korrespondierenden Abschrägung des Rasthakens eine Gleitfläche, die den Einrastvorgang erleichtert und vor allem gleichmäßig gestaltet, ohne daß es dazu eines besonders großen Kraftaufwandes bedarf.

In einer bevorzugten Weiterbildung der Vorsprünge und Anschläge für die Bewegungsbegrenzung des eingerasteten Verschlußdeckels wird gemäß einem weiteren Merkmal der Erfindung vorgeschlagen, daß auf beiden Seiten der Schlitze jeweils ein Vorsprung angeformt ist und daß die Anschläge jeweils stufenförmige Verdickungen der Zwischenwände sind. Dies stellt eine technisch sehr einfache und vor allem sehr wirkungsvolle Bewegungsbegrenzung des eingerasteten Verschlußdeckels dar, die den eingerasteten Verschlußdeckel sicher in seiner eingerasteten Position hält, ohne daß das flexible Filmscharnier unter Umständen eine Entrastung verursachen könnte. Die Vorsprünge auf beiden Seiten der Schlitze üben darüber hinaus noch eine Führungsfunktion beim Verschwenken und Einrasten des Verschlußdeckels aus.

Schließlich wird mit der Erfindung vorgeschlagen, daß die Vorsprünge an ihren dem Filmscharnier abgewandten Stirnseiten mit Abschrägungen und die Verdickungen an ihren dem Filmscharnier zugewandten Stirnseiten mit dazu korrespondierenden Abschrägungen versehen sind. Durch die beiderseitigen Abschrägungen sowohl an den Vorsprüngen als auch an den stufenförmigen Verdickungen werden Führungsflächen geschaffen, die das Einrasten und dabei insbesondere das Hintergreifen der Vorsprünge und Verdickungen vereinfachen, wobei durch die Führungsschräge beim Einrasten des Verschlußdeckels in Richtung Filmscharnier nach hinten in seine Endstellung verschoben wird.

Weitere Einzelheiten und Vorteile ergeben sich aus der nachfolgenden Beschreibung der zugehörigen Zeichnungen, in denen eine bevorzugte Ausführungsform eines erfindungsgemäßen Kunststoff-Steckergehäuses für eine elektrische Kabelsteckverbindung dargestellt ist. In den Zeichnungen zeigen:
- Fig. 1: eine Draufsicht auf das Steckergehäuse mit geöffnetem Verschlußdeckel;
- Fig. 2: einen Schnitt entlang der Linie II-II in Fig. 1;
- Fig. 3: eine Darstellung entsprechend Fig. 2, jedoch mit verschlossenem und eingerastetem Verschlußdeckel;
- Fig. 4: einen Schnitt entlang der Linie IV-IV in Fig. 1 mit verschiedenen Stellungen des Verschlußdeckels.

Das in den Zeichnungen dargestellte Steckergehäuse ist ein einstückiges Kunststoffspritzteil. Es dient für eine elektrische Kabelsteckverbindung, wobei das dazu entsprechende Stiftgehäuse oder die dazu entsprechende Stiftleiste nicht dargestellt ist.

Das Steckergehäuse besteht grundsätzlich aus einem Gehäusekörper 1 sowie aus einem Verschlußdeckel 2, die über ein Filmscharnier 3 verschwenkbar miteinander verbunden sind, wie insbesondere in Fig. 4 zu erkennen ist, wo verschiedene Stellungen des Verschlußdeckels 2 angedeutet sind.

Der Gehäusekörper 1 weist eine Mehrzahl von Kammern 4 auf, die durch Zwischenwände 5 voneinander unterteilt sind. In diesen Kammern 4 ist jeweils eine Kontaktfeder, beispielsweise eine Gebelfeder, angeordnet, an die jeweils ein Kabel angeklemmt oder angecrimpt werden. Die Kontaktfedern und die Kabel sind in den Zeichnungen nicht dargestellt.

Die Oberseite 6 des Gehäusekörpers 1 ist mit Rasthaken 7 versehen. Diese bilden gewissermaßen die Fortsätze der Zwischenwände 5 und weisen eine entsprechende Dicke auf, wie insbesondere in Fig. 1 zu erkennen ist. Diese Rasthaken 7 besitzen jeweils eine Nase 8, die bezüglich zum Filmscharnier 3 weggerichtet ist. Darüber hinaus sind die Stirnseiten der Rasthaken 7 jeweils mit einer bogenförmigen Abschrägung 9 versehen, die zusammen mit der Nase 8 eine hakenförmige Gestalt aufweist.

Korrespondierend zu diesen Rasthaken 7 weist der Verschlußdeckel 2 Rastausnehmungen in Form von Schlitzen 10 auf, die eine rechteckige, längliche Gestalt besitzen. Die eine Innenwand des Schlitzes 10 ist dabei mit einer Abschrägung 11 versehen, die zusammen mit der Abschrägung 9 des Rasthakens 7 eine Führungsfläche beim Einrasten des Verschlußdeckels 2 bildet, wie beispielsweise in Fig. 4 in der entsprechenden Verschlußstellung des Verschlußdeckels 2 zu erkennen ist.

Die Unterseite 12 des Verschlußdeckels 2 ist mit nasenartigen Vorsprüngen 13 versehen, wobei jeweils auf beiden Seiten eines jeden Schlitzes 10 jeweils ein derartiger Vorsprung 13 angeformt ist. Dies ist am besten in der Draufsicht in Fig. 1 zu erkennen. Wie Fig. 2 deutlich macht, ist die dem Filmscharnier 3 abgewandte Stirnseite der Vorsprünge 13 mit einer Abschrägung 14 versehen.

Korrespondierend zu diesen Vorsprüngen 13 an der Unterseite 12 des Verschlußdeckels 2 weist die Oberseite 6 des Gehäusekörpers 1 Anschläge 15 für die Vorsprünge 13 auf. Diese sind als Verdickungen 16 der Zwischenwände 5 ausgebildet und weisen zu den Abschrägungen 14 der Vorsprünge 13 korrespondierende Abschrägungen 17 auf.

Das Verschließen des Gehäusekörpers 1 mit dem Verschlußdeckel 2 erfolgt folgendermaßen:
Der Verschlußdeckel 2 wird - ausgehend von der in Fig. 2 dargestellten Stellung - im Uhrzeigersinn um das Filmscharnier 3 verschwenkt, bis die Abschrägungen 11 der Schlitze 10 auf den Abschrägungen 9 der Rasthaken 7 auftreffen. Durch weiteres Nachunterdrücken des Verschlußdeckels 2 werden einerseits die Rasthaken 7 aufgrund der Elastizität des Kunststoffes nach hinten gedrückt, andererseits wird der Verschlußdeckel 2 etwas nach vorne bewegt, was aufgrund der Ausbildung des Filmscharniers 3 möglich ist. Nach Passieren der Nasen 8 der Rasthaken 7 kommen die Abschrägungen 14 der Vorsprünge 13 an der Unterseite 12 des Verschlußdeckels 2 an den Abschrägungen 17 der stufenförmigen Verdickungen 16 an den Zwischenwänden 5 zur Anlage und bilden gleichsam Führungsflächen. Dadurch wird der Verschlußdeckel 2 in eine hintere Stellung nach dem vollständigen Einrasten verschoben. Umgekehrt verhindern die Vorsprünge 13 und Anschläge 15, daß der Verschlußdeckel 2 in der Zeichnung nach rechts verschoben werden kann und die Schlitze 10 außer Eingriff zu den Rasthaken 7 gelangen. Aufgrund der Abschrägungen 14, 17 wird die Oberseite 18 des Verschlußdeckels 2 allenfalls an die Unterseiten 19 der Nasen 8 gepreßt, was gleichermaßen ein Ausrasten verhindert. Auf diese Weise wird eine absolut sichere Verrastung geschaffen, die sich nicht unbeabsichtigt wieder lösen kann.

### Bezugszeichenliste

- 1: Gehäusekörper
- 2: Verschlußdeckel
- 3: Filmscharnier
- 4: Kammer
- 5: Zwischenwand
- 6: Oberseite
- 7: Rasthaken
- 8: Nase
- 9: Abschrägung
- 10: Schlitz
- 11: Abschrägung
- 12: Unterseite
- 13: Vorsprung
- 14: Abschrägung
- 15: Anschlag
- 16: Verdickung
- 17: Abschrägung
- 18: Oberseite
- 19: Unterseite

## Patentansprüche

1. Steckergehäuse aus Kunststoff für eine elektrische Kabelsteckverbindung
mit einem Gehäusekörper (1) mit durch Zwischenwände (5) unterteilten Kammern (4) zur Aufnahme von Kontaktfedern, an denen die Kabel kontaktiert werden,
mit einem Verschlußdeckel (2) zum Verschließen der Oberseite (6) des Gehäusekörpers (1) und Fixieren der Kabel, der mittels eines Filmscharniers (3) mit dem Gehäusekörper (1) einstückig und verschwenkbar verbunden ist,
sowie mit Rasthaken (7) an der Obserseite (6) des Gehäusekörpers (1) und mit dazu korrespondierenden Rastausnehmungen (10) im Verschlußdeckel (2), in die die Rasthaken (7) beim Schließen des Verschlußdeckels (2) einrasten,
**dadurch gekennzeichnet,**
daß die Rasthaken (7) als Fortsätze der Zwischenwände (5) mit entsprechender Dicke an diesen angeformt sind und eine vorstehende Nase (8) sowie eine stirnseitige Abschrägung (9) aufweisen,
daß die Rastausnehmungen Schlitze (10) im Verschlußdeckel (2) sind und
daß an der Unterseite (12) des Verschlußdeckels (2) wenigstens ein Vorsprung (13) und an der Oberseite (6) des Gehäusekörpers (1) ein dazu korrespondierender Anschlag (15) als Bewegungsbegrenzung für den eingerasteten Verschlußdeckel (2) entlang der Oberseite (6) des Gehäusekörpers (1) senkrecht zum Filmscharnier (3) angeformt ist.

2. Steckergehäuse nach Anspruch 1, dadurch gekennzeichnet, daß auf jeder Zwischenwand (5) jeweils ein Rasthaken (7) mit entsprechenden Schlitzen (10) im Verschlußdeckel (2) angeformt ist.

3. Steckergehäuse nach Anspruch 1 oder 2, dadurch gekennzeichnet, daß die Schlitze (10) entsprechend der stirnseitigen Abschrägung (9) der Rasthaken (7) eine korrespondierende Abschrägung (11) aufweisen.

4. Steckergehäuse nach einem der Ansprüche 1 bis 3, dadurch gekennzeichnet, daß auf beiden Seiten der Schlitze (10) jeweils ein Vorsprung (13) angeformt ist und daß die Anschläge (15) jeweils stufenförmige Verdickungen (16) der Zwischenwände (5) sind.

5. Steckergehäuse nach Anspruch 4, dadurch gekennzeichnet, daß die Vorsprünge (13) in ihren dem Filmscharnier (3) abgewandten Stirnseiten mit Abschrägungen (14) und die Verdickungen (16) an ihren dem Filmscharnier (3) zugewandten Stirnseiten mit dazu korrespondierenden Abschrägungen (17) versehen sind.

## Claims

1. A plug casing made of plastic for an electrical cable plug connection, comprising a casing body (1) having chambers (4) subdivided by partitions (5) to accommodate contact springs at which the cables are contacted,
a closure lid (2) for closing the top (6) of the casing body (1) and fixing the cable, such lid being integrally and pivotally connected to the casing body (1) by means of a film hinge (3),
and having detent hooks (7) at the top (8) of the casing body (1) and corresponding detent recesses (10) in the closure lid (2), the detent hooks (7) engaging in said detent recesses (10) when the closure lid (2) is closed, characterised in that the detent hooks (7) are formed integrally on the partitions (5) as continuations thereof in a corresponding thickness and have a projecting nose (8) and an end face chamfer (9), in that the detent recesses are slots (10) in the closure lid (2) and
in that at least one projection (13) is integrally formed at the underside (12) of the closure lid (2) and a corresponding abutment (15) is integrally formed at the top (6) of the casing body (1) as a means of limiting the movement of the engaged closure lid (2) along the top (6) of the casing body (1) at right angles to the film hinge (3).

2. A plug casing according to claim 1, characterised in that a detent hook (7) is integrally formed on each partition (5) with corresponding slots (10) in the closure lid (2).

3. A plug casing according to claim 1 or 2, characterised in that the slots (10) have a chamfer (11) corresponding to the end face chamber (9) of the detent hooks (7).

4. A plug casing according to any one of claims 1 to 3, characterised in that a projection (13) is integrally formed on each side of the slots (10) and in that the abutments (15) are each step-shaped thickened Portions (16) of the Partitions (5).

5. A plug casing according to claim 4, characterised in that the projections (13) have chamfers (14) at their end faces remote from the film hinge (3) and the thickened portions (16) have corresponding chamfers (17) at their end faces facing the film hinge (3).

## Revendications

1. Boîtier de connecteur en matière plastique pour la réalisation d'une connexion électrique de câbles par enfichage, comportant un corps de boîtier (1) avec des compartiments (4) séparés par des cloisons intermédiaires (5) et recevant des ressorts de contact sur lesquels sont branchés les câbles, un couvercle de fermeture (2) destiné à fermer le côté supérieur (6) du corps de boîtier (1) et à fixer les câbles, et relié de manière pivotante et d'un seul tenant au corps de boîtier (1) par l'intermédiaire d'une charnière à film (3), ainsi que des crochets d'encliquetage (7) sur le côté supérieur (6) du corps de boîtier (1) et des évidements d'encliquetage correspondants (10) dans le couvercle de fermeture (2), dans lesquels viennent s'engager les crochets d'encliquetage (7) lorsque l'on ferme le couvercle de fermeture (2),
caractérisé en ce que les crochets d'encliquetage (7) sont réalisés sous la forme de prolongements des cloisons intermédiaires (5) en étant formés sur cellesci avec une épaisseur correspondante et présentent un nez en saillie (8) et un biseautage frontal (9), en ce que les évidements d'encliquetage sont constitués par des fentes (10) dans le couvercle de fermeture (2), et en ce que sur le côté inférieur (12) du couvercle de fermeture (2) est formée au moins une saillie (13), et, sur le côté supérieur (6) du corps de boîtier (1) est formée, le long du côté supérieur (6) et perpendiculairement à la charnière à film (3), au moins une butée correspondante (15) faisant office de limitation de déplacement pour le couvercle de fermeture (2) encliqueté.

2. Boîtier de connecteur selon la revendication 1, caractérisé en ce que sur chacune des cloisons intermédiares (5) est formé un crochet d'encliquetage (7) avec des fentes (10) correspondantes dans le couvercle de fermeture (2).

3. Boîtier de connecteur selon la revendication 1 ou 2, caractérisé en ce que les fentes (10) présentent un biseautage (11) correspondant au biseautage frontal (9) des crochets d'encliquetage (7).

4. Boîtier de connecteur selon l'une des revendications 1 à 3, caractérisé en ce que sur chacun des deux côtés des fentes (10) est formée une saillie (13) et en ce que les butées (15) sont constituées par des renforcements étagés (16) des cloisons intermédiaires (5).

5. Boîtier de connecteur selon la revendication 4, caractérisé en ce que les saillies (13) sont pourvues de biseautages (14) sur leurs faces frontales éloignées de la charnière à film (3), et les renforcements (16) de biseautages correspondants (17) sur leurs faces frontales dirigées vers la charnière à film (3).
